# EUROPÄISCHE PATENTANMELDUNG

(11) **EP 0 347 495 A2**
(43) Veröffentlichungstag der Anmeldung: **27.12.1989**
(21) Anmeldenummer: 88119940.0
(22) Anmeldetag: 30.11.1988
(51) Int. Cl.: B65D 90/14, B65D 88/12

(54) **Verfahren und Vorrichtung zum Ausrichten eines Behälters**

(30) Priorität: 20.06.1988 DE 3820782
(71) Anmelder: DREHTAINER CONSULTING GMBH, D-22113 Hamburg (DE)
(72) Erfinder: Meyer, Helmut, D-2083 Halstenbek (DE); Neugebauer, Peter, D-2202 Barmstedt (DE)
(74) Vertreter: Heldt, Gert, Dr. Dipl.-Ing.

(57) **Zusammenfassung**

Bei einem Verfahren zum Ausrichten eines Behälters zur Aufnahme vom Gütern stützt sich dieser mit seiner Bodenfläche auf einen nicht ebenen Boden ab. Die Bodenfläche wird in einer Ebene ausgerichtet. Sie wird in einer horizontalen oder schiefen Ebene ausgerichtet. Der Behälter wird auf einer Lagerplatte ausgerichtet, deren Oberfläche durch die Ebene verläuft. Der Behälter wird an seiner ersten Seitenkante soweit angehoben, bis diese mit einer ihr gegenüber liegend verlaufenden zweiten Seitenkante sich durch die Ebene erstreckt. Die Vorrichtung zum Ausrichten eines Behälters zur Aufnahme von Gütern, der auf einem nicht ebenen Boden steht, sieht vor, daß der Behälter auf Lagerstellen seiner Bodenfläche gelagert ist, von dem mindestens eine mit mindestens zwei anderen in einerEbene einstellbar angeordnet ist. Die Lagerstellen sind innerhalb einer horizontalen oder schiefen Ebene angeordnet. Mindestens einer der Lagerstellen ruht auf einer Stütze , die sich gegenüber dem Boden abstützt und eine zwischen dem Boden und der Bodenfläche veränderbare Lage aufweist. Die Stütze ist verschieblich an der Bodenfläche gehaltert und unterstützt im Bereich der ersten Seitenkante den Behälter. Unterhalb der Bodenfläche weist sie eine Ruhelage auf, in der sie innerhalb eines vom Behälter aufgespannten Profiles positioniert ist.

## Beschreibung

Die Erfindung betrifft ein Verfahren zum Aussrichten eines Behälters zur Aufnahme von Gütern, der sich mit seiner Bodenfläche auf einem nicht ebenen Boden ebstützt.

Darüber hinaus betrifft die Erfindung eine Vorrichtung zum Aussrichten eines Behälters zur Aufnahme von Gütern, der auf einem nicht ebenen boden steht.

Ein Behälter, der auf einem nicht ebenen Boden steht, kann manchmal nicht bis zum Erreichen seiner vollkommenen Ladekapazität mit Gütern beladen werden, weil sich der Behälter beim Laden elastisch verformt. Aufgrund einer derartigen Verformung können bestimmte Funktionen des Containers nicht mehr ausgeführt werden. Beispielsweise verziehen sich seiner Seitenwandungen sowohl als auch die Dach- und Bodenflächen, so daß eine Öffnung nicht mehr vorschriftsmäßig verschlossen werden kann, durch die ein von den Seitenwandungen und der Deck- und Bodenfläche umschlossener Innenraum betreten werden kann. Die Öffnung wird im Regelfall von zwei verschwenkbaren Türhälften verschlossen, die die Öffnung nicht mehr wasserdicht abschließen, wenn beim Laden des Containers sich dieser verzogen hat.

Aufgrund elastischer Verformungen treten insbesondere Probleme auf, wenn moderen open-all-Container bis zur Erreichung ihrer Ladekapazität beladen worden sind un anschließend verschlossen werden sollen. Derartige open-all-Container besitzen bezüglich der Bodenfläche verschiebliche Hauben. Diese bestehen im Regelfall aus zwei einander plan parallelen Seitenwandungen, einer Querwandung sowie einer Deckfläche, die die Seitenwandungen und Querwandungen miteinander verbindet. Diese Haube kann von der Bodenfläche gelöst und auf herabgeklappten Eckpfosten so verschoben werden, daß sie die Bodenfläche frei gibt. Nach dem Be- bzw. Entladen des Containers wird die Haube wieder über die Bodenfläche verfahren und mit dieser fest verbunden. Bei einem Verriegeln der Haube mit der Bodenplatte können sich Schwierigkeiten ergeben, wenn sich die mit Gütern beladene Bodenplatte gegenüber der Haube verzogen haben sollte.

Aufgabe der vorliegenden Erfindung ist es daher, das Verfahren der einleitend genannten Art so zu verbessern, daß der Container ohne Beeinflussung der von ihm erwarteten Funktion leicht geöffnet und verschlossen werden kann.

Diese Aufgabe wird erfindungsgemäß dadurch gelöst, daß die Bodenfläche in einer Ebene ausgerichtet wird.

Auf einer in einer Ebene ausgerichteten Bodenplatte können sämtliche Funktionen ausgeführt werden, die von einem Container erwartet werden. Die die Öffnung verschließenden Türen können ohne Schwierigkeiten verschwenkt und in ihre Dichtungen gepaßt werden. Bei einem open-all-Container kann die Haube bezüglich der in einer Ebene verlaufenden Bodenplatte ohne Schwierigkeiten verschoben werden. Dabei spielt die Ausrichtung der Ebene keine Rolle. Die Ebene kann entweder als eine horizontale oder als eine schiefe Ebene ausgebildet sein. Entscheidend ist hier lediglich die Tatsache, daß die Bodenfläche keine aus der Ebene herausragende Verformung aufweist.

Im Rgelfall wreden Container während des Beladens auf einen ebenen Untergrund gestellt. Zunehmend werden Container aber auch für Aufgaben eingesetzt, bei denen sie auf einen nicht ebenen Untergrund aufgesetzt werden müssen. Beispielsweise werden Container zunehmend im landwirtschaftlichen Bereich eingesetzt und stehen dabei auf unebenen Untergründen, Bei spielsweise auf Feldern oder Feldwegen. In dieser Lage werden sie bis zum Erreichen ihrer Ladekapazität beladen. Erst anschließend stellt sich beim Verschließen des Containers heraus, daß dieser sich durch die Aufnahme der Last verzogen hat.

Aufgabe der vorliegenden Erfindung ist es daher, die Vorrichtung der einleitend genannten Art so zu verbessern, daß auch ein auf unebenen Untergrund stehender Container leicht verschlossen werden kann.

Diese Aufgabe wird erfindungsgemäß dadurch gelöst, daß der Container auf Lagerstellen seiner Bodenfläche gelagert ist, von denen mindestens eine mit mindestens zwei anderen in einer Ebene einstellbar angeordnet ist.

Auf diese Weise lagert der Behälter in einer von drei Punkten unterstützten Bodenfläche. Diese drei Punkte können so zueinander verstellt wreden, daß sie in einer Ebene liegen, so daß auch die Bodenfläche des beladenen Behälters sich in einer Ebene erstreckt. Durch die Ausrichtung in der durch die drei Punkte festgelegten Ebene werden Verformungen, durch die sich der Container verzogen hatte rückgängig gemacht, so daß nunmehr sämtliche Funktionen des Containers ausgeführt wreden können. Selbst schräg hängende Türen können die von ihnen abzudichtende Öffnung zuverlässig verschließen, wenn die Öffnung in derselben Ebene verläuft, die von den Türen aufgespannt wird. Dafür ist gesorgt, wenn die Bodenfläche des Containers in einer Ebene verläuft, so daß sich bezüglich dieser Ebene sämtliche Seitenwandungen und die Dachfläche des Containers darauf einstellen können.

Bei einem open-all-Container kann die Haube bezüglich der Bodenfläche verschoben werden, wenn dieser in einer Ebene ausgerichtet ist. Möglicherweise muß die Haube entgegen der Steigung einer schiefen Ebene verschoben werden. Dazu muß eine größere Kraft aufgewendet werden, als bei der Verschiebung der Haube in einer horizontalen Ebene. Anderer seits ist jedoch dafür gesorgt, daß die Haube sich auf einer verzogenen Bodenfläche nicht verkanten und verklemmen kann, sondern freilaufend in ihre Verschlußposition verschoben werden kann.

Die dazu notwendigen Kräfte können mit Hilfe von mechanischen Antrieben aufgebracht werden. Beispielsweise kann eine Verschiebung der Haube in Richtung auf ihre Verschlußposition dadurch erleichtert werden, daß die Haube mit einer Winde bezüglich der Bodenfläche verschoben wird. Andererseits ist auch eine starre Kopplung der Haube an die Bodenfläche über eine auf einem Ritzel geführte Zahnstange möglich. Das Ritzel wird entsprechend einer gewünschten Bewegungsrichtung der Zahnstange bewegt, so daß mit Hilfe dieses Antriebes die Haube sowohl beim Öffnen als auch beim Schließen gleich bewegt werden kann.

Darüber hinaus betrifft die Erfindung einen Container mit einer Bodenfläche und einer im wesentlichen planparallel dazu verlaufenden Deckfläche sowie jeweils zwei einander etwa planparallel verlaufenden Seitenwandungen und Querwandungen.

Derartige Container sind in Form von open-all Container mit beweglichen Hauben ausgerüstet worden. Diese können entweder in Richtung der Seitenwandungen. Auf diese Weise ergeben sich erhebliche Vorteile für die Anwendung eines Containers, dessen Bodenfläche von allen Seiten und auch von oben sehr gut beladen werden kann. Um die Haube möglichst zweckmäßig verfahren zu können, sind in den jeweils verklappten Seitenwandungen Schienen vorgesehen, durch die die Haube verschoben werden kann. Diese Schienen müssen sehr sorgfältig verlegt werden, damit die Haube ohne Beanstandungen in ihnen verschoben werden kann. Deswegen ist die Herstellung und die Benutzung der Schienen mit großer Sorgfalt vorzunehmen, um zu verhindern, daß beim Verschieben die Haube aus den Schienen springt. Außerdem muß in derartigen Containern die Ladung gesichert werden, damit die Haube verschoben werden kann. Diese Sicherung besteht darin, daß die Ladung gegenüber der Bodenfläche des Containers verspannt wird. In manchen Fällen ist jedoch das im Container verpackte Ladegut so empfindlich, daß es eine Verspannung gegenüber der Bodenfläche nicht verträgt. Darüber hinaus ist auch die nutzbare Länge des Containerinnenraums eingeschränkt. Diese Einschränkung ergibt sich daraus, daß beim Verschwenken der Türen ein zusätzlicher Platzbedarf auftritt, der ein Beladen des Containers bis an die Türen nicht zuläßt.

Weitere Aufgabe der vorliegenden Erfindung ist es daher, einen Container mit einer von der Bodenfläche abnehmbaren Haube so zu gestalten, daß die Haube ohne Gefahr für das im Container gestaute Gut von der Grundfläche abgenommen werden kann.

Diese Aufgabe wird erfindungsgemäß dadurch gelöst, daß auf der Bodenfläche mindestens eine Haube verschwenkbar gelagert ist, die aus mindesten einer Seitenwandung (5, 6), mindestens einer quer dazu velaufenden Querwandung (7, 8) und mindestens einer die Steitenwandung (5, 6) und die Querwandung (7, 8) miteinander verbindenden Deckfläche (4) besteht.

Die von der Bodenfläche abgeschwenkte Haube kann ohne große Schwierigkeiten auf einem Lagerplatz, auf dem der Container steht, abgesetzt werden. Die Führung beim Verschwenken um eine Schwenkachse erfolgt so genau, daß ein Verkanten der Haube während des Schwenkvorgangs gegenüber der Bodenfläche nicht möglich ist. Infolge dessen trifft die zur Bodenfläche zurückgeschwenkte Haube auch unmittelbar die Dichtkanten, die entsprechende Kanten der Haube aufnehmen und gegenüber der Außenwelt abdichten. Gegebenenfalls muß bei einem entsprechend unebenen Untergrund lediglich die Bodenfläche gegenüber diesem unebenen Untergrund mit Hilfe der erfindungsgemäßen Vorrichtung ausgerichtet werden. Schließlich ist auch die verschwenkte Haube jedenfalls dann sehr formstabil, wenn sie in ihrer Gesamtheit von zwei über die Querwandungen miteinander verbundenden Seitenwandungen und der sowohl mit den Seitenwandungen als auch mit den Querwandungen verbundenden Deckfläche verschwenkt wird. Diese Gesamtheit bewährt sich insbesondere bei Containern, die im Seeverkehr Verwendung finden. Sie benötigen hohe Widerstandsmomente sowohl in Längsrichtung als auch in Querrichtung des Containers. Diese Widerstandsmomente werden problemlos mit dem erfindungsgemäßen Container erreicht. Schließlich besitzt die schwenkbare Haube auch insoweit einen sehr großen Vorteil, als die im Container zu stauenden Güter sehr weit an die Seitenwandungen und Querwandungen herangestaut werden können. Beim Verschwenken der Haube besteht keine große Gefahr, daß die Haube sich an einem aus den gestauten Gütern herausragenden Einzelteil festhakt und damit beim Verschwenken die Gesamtmenge der gestauten Güter aus ihrer Staueinheit herausreißt. Insbesondere bei leicht konisch verlaufenden Wandungen können die Güter unmittelbar bis an die Seitenwandungen bzw. an die Querwandungen herangestaut werden, je nachdem ob die Haube um eine innerhalb der Querwandung oder innerhalb der Seitenwandungen verlaufenden Schwenkachse verschwenkt wird. Darüber hinaus können in dem Container auch empfindliche Güter gestaut werden, die ein Verspannen mit der Bodenfläche nicht vertragen. Eine derartige Verspannung ist bei verschwenkbaren Haube nicht notwendig.

Gemäß einer bevorzugten Ausführungsform der Erfindung verlaufen die Schwenkachsen in den Ebenen der beiden einander sich gegenüberliegenden Querwandungen und jeweils eine lösbare Verriegelung ist im Bereich jeder Querwandung vorgesehen. Auf diese Weise kann die Haube in zwei Hälften aufgeteilt werden, von denen jede um eine ihr benachbarte Drehachse verschwenkbar ist. Auf diese Weise können relativ kleine Schwenkeinheiten geschaffen werden, die mit einfachen Mitteln verschwenkt werden können. Gemäß einer weiteren bevorzugten Ausführungsform der Erfindung verläuft die Schwenkachse in einer von einer Seiten wandung aufgespannten Ebene und die Haube ist im Bereich der gegenüberliegenden Seitenwandung mit der Bodenfläche lösbar verriegelt. In diesem Falle kann die Haube um eine sich in Längsrichtung des Containers erstreckende Schwenkachse verschwenkt werden. Diese konstruktive Lösung ist sehr einfach und führt zu hohen Formstabilitäten der verschwenkbaren Haube. Andererseits verkleinert eine in dieser Weise schwenkbar gelagerte Haube wesentlich die Ladekapazität des Containers, da beim Verschwenken ein relativ hoher Totraum in einem der Bodenfläche abgewandten oberen Bereich des Containers entsteht, der diagonal der Schwenkachse gegenüberliegt.

Weitere Einzelheiten der Erfindung ergeben sich aus der nachfolgend ausführlichen Beschreibung und den beigefügten Zeichnungen, in denen bevorzugte Ausführungsformen der Erfindung veranschaulicht sind.

In den Zeichnungen zeigen:
Figur 1: eine Seitenansicht eines angehobenen Containers,
Figur 2: einen Längsschnitt durch einen Container entlang der Schnittlinie II-II in Figur 3,
Figur 3: eine Druntersicht unter einen Container,
Figur 4: eine Seitenansicht eines auf einem unebenen Untergrund stehenden Behälters,
Figur 5: eine Seitenansicht eines auf einer Lagerplatte stehenden Containers,
Figur 6: eine Draufsicht auf einen Container,
Figur 7: eine Seitenansicht eines teilweise geöffneten open-all-Container,
Figur 8: einen Schnitt entlang der Schnittlinie V-V in Figur 7,
Figur 11: einen anderen Schnitt entlang der Schnittlinie V-V in Figur 7,
Figur 10: eine teilweise geschnittene Ansicht einen Vorderteils eines Containers,
Figur 11: eine Seitenansicht eines Container mit abgezogener Haube,
Figur 12: Eine Vorderansicht von eine Stirnfläche eines Containers mit einer abgeklappten, gestrichelt gezeichneten Halbhaube,
Figur 13: eine Draufsicht auf eine Stirnfläche eines anderen Containers, bei dem zwei Schwenkachsen vorgesehen sind, von denen jede der anderen etwa gegenüberliegend angeordnet sich durch jeweils eine Seitenwandung erstreckt,
Figur 14: einen Querschnitt durch einen teilweise beladenen Container entsprechend der Schnittlinie XV-XV in Figur 15,
Figur 15: eine Seitenansicht eines Containers mit einer auf halber Höhe einer Querwand angeordneten Schwenkachse,
Figur 16: einen Container mit dreifach geteilter Haube, von dem zwei Endteile verschwenkbar und ein Mittelteil verschieblich gelagert ist,
Figur 17: eine Draufsicht auf einen aufgeklappten Container, dessen Haube mit jeweils einer Querwandung, einer Seitenwandung und der Deckfläche verschwenkbar gelagert ist,
Figur 18: eine Seitenansicht des Containers gemäß Figur 17 mit ener abgeklappten Teilhaube und zwei mit der Grundfläche verbundenden Wandungen.
Figur 19: eine Seitenansicht eines Containers mit mindestens zwei abgeklappten Querwandungen und einer auf Hilfsstützen stehenden Deckfläche,
Figur 20: eine Vorderansicht eines Containers, von dem ausschließlich die Deckfläche abgeklappt ist,
Figur 21: eine Prinzipskizze eines Containers, von dem je eine Hälfte einer Haube um eine Schwenkachse verschwenkbar gelagert ist, die sich im Bereich einer Querwandung erstreckt,
Figur 22: eine Prinzipskizze eines Containers, dessen Haube mit beiden Querwandungen verschwenkbar um eine Schwenkachse verschwenkt wird, die im Bereich einer Querwandung verläuft und
Figur 23: eine Prinzipskizze eines Containers, dessen Haube um eine sich im Bereich einer Querwandung erstreckenden Schwenkachse verschwenkt wird und dessen der Schwenkachse gegenüberliegende Querwandung mit der Bodenfläche fest verbunden ist.

Das erfindungsgemäße Verfahren wird zweckmäßigerweise an einem auf einem nicht ebenen Boden stehenden Behälter durchgeführt. Dieser Behälter kann als ein Container (2) ausgebildet sein, der die üblichen Normmaße besitzt. Dieser Container besteht im wesentlichen aus einer sich auf dem Boden (1) abstützenden Bodenfläche (3), zu der in etwa planparallel eine Deckfläche (4) im Abstand von Seitenwandungen (5, 6) verläuft. Quer zu den Seitenwandungen (5, 6) verlaufen Querwandungen (7, 8), in deren einer Türen (9, 10) an Scharnieren (11, 12) verschwenkbar befestigt sind. Am Übergang von den Seitenwandungen (5, 6) zu den Querwandungen (7, 8) sind Eckpfosten (13, 14, 15, 16) vorgesehen. Diese enden in Beschlägen (17, 18), in denen Kupplungslöcher (19) vorgesehen sind. An diese Kupplungslöcher (19) werden nicht dargestellte Hebezeuge angeschlagen, mit deren Hilfe der Container angehoben und gegebenenfalls verladen werden kann. Die Querwandungen (7, 8) wreden durch Seitenkanten (20, 21) begrenzt, von denen eine obere im Bereich der Deckfläche (4) und eine untere im Bereich der Bodenfläche (3) verläuft.

Der Container (2) stellt eine in sicht steife Einheit dar, die ihre Festigkeit in erster Linie durch die Eckpfosten (13, 14, 15, 16), darüber hinaus aber auch dadurch erhält, daß die Bodenfläche (3) mit der Deckfläche (4), den Seitenwandungen (5, 6) und den Querwandungen (7, 8) ein verwindungssteifes Kastenprofil bildet.

Darüber hinaus zeigt die Technik der modernen Containerentwicklung, daß einzelne Bauelemente des Kastenprofils gegenüber anderen Bauelementen gelöst werden können. Beispielsweise sind neuerdings sogenannte open-all-Container (22) bekannt geworden, bei denen mindestens ein Teil (23, 24) der Seitenwandungen (5,6) gemeinsam mit der diesem Teil (23, 24) zugeordneten Querwandung (7) und einem hinzugeordneten Dachteil (25) eine Haube (26) bildet. Diese Haube (26) ist bezüglich der Bodenfläche (3) auf nicht dargestellten Rollen in Längsrichtung des Containers (2) verschieblich angeordnet. Zu diesem Zwecke werden die in Verschieberichtung vorgesehenen Eckpfosten (13, 15) um Schwenkgelenke (27, 28) so verschwenkt, daß sie in einer Ebene mit der Bodenfläche (3) verlaufen und diese in Verschieberichtung der Haube (26) verlängern. In den Eckpfosten (13, 15) sind Führungen (29,3o) ausgebildet, die bei verschwenkten Eckpfosten (13, 15) in Längsrichtung des Containers (2) verlaufen. In diesen Führungen wird die bezüglich der Bodenfläche (3) bewegte Haube (26) geführt. Nachdem die Haube (26) in Richtung auf die verschwenkten Eckpfosten (13, 15) verschoben worden ist, bietet sich die Bodenfläche (3) zum Entladen von Gegenständen (31) dar, die in einem von den Seitenwandungen (5,6) den Querwandungen (7,8) der Bodenfläche (3) und der Deckfläche (4) umschlossenen Innenraum (32) des Containers (2) gestaut sind.

Darüber hinaus sind mit einer abgenommenen Deckfläche (4) sogenannte open-top-Container bekannt. Außerdem werden side-door-Container verwendet, bei denen der Innenraum (32) über eine großflächige Öffnung der Seitenwandungen (5, 6) zugänglich ist. Bei allen diesen Containern wird eine erhebliche Schwächung der vom Kastenprofil zur Verfügung gestellten Steifigkeit in Kauf genommen.

Um zu gewährleisten, daß diese Container geöffnet bzw. geschlossen werden können, insbesondere die Haube (26) bezüglich der ausgeschwenkten Eckpfosten (13, 15) und der Bodenfläche (3) verschoben werden kann, wird die Bodenfläche (3) in einer Ebene (33) ausgerichtet. In dieser Ebene kann die Haube (26) verschoben werden, ohne daß sie sich auf ihren durch die Eckpfosten (13, 15) erstreckenden Führungen (29, 30) bzw. auf Führungen (34, 35) verkantet, die sich an Längskanten (36, 37), des Containers (2) erstrecken. Die Ausrichtung der Bodenfläche (3) kann in der Weise erfolgen, daß eine Stütze (69) unter einer der Seitenkanten (21) placiert wird, bevor der Container (2) auf dem Boden (1) abgestellt wird. Dabei wird die Stütze (69) möglichst in der Mitte der Seitenkante (21) zwischen zwei einander gegenüber liegenden Beschlägen (18) angebracht. Die Stütze (69) ragt über das Profil des Containers (2) soweit heraus, daß sich der Container (2) auf der Stütze (69) gegenüber dem Boden (1) abstützt, so daß die Bodenfläche (3) nunmehr in Bereich der Stütze (69) vom Boden (1) abgehoben ist. Sie bildet damit mit zwei weiteren Auflagepunkten (42, 43), an denen eine der Seitenkante (21) gegenüberliegende Seitenkante (47) auf dem Boden (1) aufliegt, eine schiefe Ebene, innerhalb derer die Haube (26) verschoben werden kann.

Die Stütze (69) kann auf jede beliebige Weise unter die Seitenkante (21) gestellt werden. Es ist jedoch auch möglich, die Stütze (69) am Container (2) zu haltern und sie lediglich zum Zwecke der Abstützung des Behälters (3) unter der Seitenkante (21) zu placieren. Zu diesem Zwecke kann auf einer dem Innenraum (32) abgewandten Ausenseite (70) der Bodenflächen (3) eine Schiene (71) befestigt sein, entlang der die Stütze (69) in Richtung auf die Seitenkante (21) geschoben werden kann. Da beim Container (2) die Außenseite (70) von einem den Container begrenzenden Rand (72) überkragt wird, kann die auf der Schiene (71) verschiebare Stütze (69) an der Außenseite (70) der Bodenfläche (3) so aufbewahrt werden, daß sie in ihrer Ruhelage aus dem Profil des Containers (2) nicht herausragt. Zu diesem Zwecke erstreckt sich die Schiene (71) von der Seitenkante (21) in Richtung auf die Ausßenseite (70). Sie wird zweckmäßigerweise so flach an der Außenseite (70) verlegt, daß die Stütze (69) selbst- hemmend auf ihr geführt wird. Es ist auch möglich, die Schiene (71) unter der gesamten Bodenfläche (3) des Containers (2) zu verlegen, so daß die Stütze (69) sowohl zur Seitenkante (21) als auch zur Seitenkante (47) verschoben werden kann. Im Regelfall werden jedoch zwei Schienen (71) vorgesehen sein, von denen jede getrennt von der anderen zu der hier zugeordneten Seitenkante (21) führt. Möglicherweise kann die Schiene (71) an ihrem der Seitenkante (21) abgewandten Ende (73) eine Halterung (74) aufweisen, in der die Stütze (69) in ihrer Ruhelage gehaltert wird. Diese Halterung (74) kann als eine Absenkung (75) ausgebildet sein.

Die Schiene kann beispielsweise aus einem an der Außenseite (70) verlegten U-Profil (76) bestehen, auf dessen Schenkeln die Stütze (69) geführt wird. Zweckmäßigerweise ist an einer der Seitenkanten (21) zugewandten Vorderseite (77) der Stütze (69) eine Stange (78) befestigt, die sich in Längsrichtung der Schiene (71) erstreckt. Mit Hilfe dieser Stange (78) kann die Stütze (69) in Richtung der Schiene (71) verschoben werden. Dazu besitzt die Stange (78) an ihrem der Stütze (69) abgewandten Ende einen Handgriff (79).

Die Bodenfläche (3) kann auch mit einer Hubvorrichtung (38) angehoben werden, die sich auf dem nicht ebenen Boden (1) mit einer Auflage (39) abstützt. Dabei erfolgt die Anhebung gegenüber dem Boden (1) um einen Betrag (40), der sicherstellt, daß der Container (2) nur noch an drei Punkten (41, 42, 43) unterstützt ist. Auf diese Weise wird verhindert, daß sich der Boden (3) einer unebenen Ausgestaltung (44) des Bodens (1) nicht mehr anpaßt, sondern in der Ebene (33) verläuft, die nur die Punkte (42, 43) mit dem Boden (1) gemeinsam hat. Diese Ebene (33) kann horizontal oder schief verlaufen. Entscheidend ist lediglich die Tatsache, daß die Bodenfläche (3) sich in ihrer Gestaltung der Ebene (33) anpasst, so daß die Führungen (29, 30; 34, 35) als gerade ausgebildet sind.

Zu diesem Zwecke kann die Hubvorrichtung (38) als eine Schraubspindel (45) ausgebildet sein, die an der Seitenkante (21) etwa in dereren zwischen den Längskanten (36, 37) liegenden Mitte (46) angeordnet ist. Zweckmäßigerweise ist auch an einer der Seitenkante (21) bezüglich der Bodenfläche gegenüberliegenden Seitenkante (47) eine Hubvorrichtung (38) vorgesehen, die betätigt wird, wenn der Container (2) auf seiner Seitenkante (21) aufliegt. Diue Hub vorrichtung (38) kann innerhalb eines von dem Container (2) aufgespannten Profils versenkt werden. Zu diesem Zwecke kann beispielsweise an der Seitenkante (21) eine Lasche (48) in Längsrichtung des Containers (2) verschieblich angeordnet sein. Bezüglich dieser Lasche (48) stützt sich die Hubvorrichtung (38) am Container (2) ab. Beispielsweise kann die als Schraubspindel (45) ausgebildete Hubvorrichtung (38) in Gewindegängen (49) geführt sein, die sich durch die Lasche (48) erstrecken. Durch Verdrehen der Schraubspindel (45) schraubt sich diese durch die Gewindegänge (49) der Lasche (48) in Richtung auf den Boden (1), auf dem sie sich mit ihrer Auflage (39) abstützt. Wird die Schraubspindel (45) mit Hilfe einer an ihr befestigten Kurbel (50) weiter verdreht, so hebt sich die Seitenkante (21) vom Boden (1) ab, bis sie mit den Punkten (42, 43) in der Ebene (33) verläuft. Nunmehr kann die Haube (26) gegenüber der Bodenfläche (3) verschoben werden, ohne daß sie sich in den Führungen (29, 3o; 34, 35) verkantet.

Die Lasche (48) kann bezüglich des Bodens (3) in Schiebeführungen (51, 52) verschoben werden. In den Schiebeführungen (51, 52) kann die Lasche (48) in einen zwischen dem Boden (1) und der Bodenfläche (3) liegenden Unterraum (53) verschoben werden. Dieser erstreckt sich unterhalb der Bodenfläche (3) zwischen zwei einander bezüglich der Seitenkante (21) gegenüberliegenden Eckbeschlägen (18, 18a).Zum Zwecke der Einführung der Schraubspindel (45) in die Gewindegänge (49) wird die Lasche (48) aus dem Unterraum (53) soweit in Verschieberichtung der Haube (26) vorgezogen, daß die Schraubspindel (45) durch die Gewindegänge (49) in Richtung auf den Boden (1) verschraubt werden kann. Bevor die Lasche (48) nach der Aufnahme des Containers (2) wieder in den Unterraum (53) zurückgeführt wird, wird die Schraubspindel (45) wieder aus den Gewindegängen (49) herausgeschraubt.

Darüber hinaus ist es jedoch auch möglich, statt einer Schraubspindel (45) einen Hydraulikkolben (54) als Hubvorrichtung zu verwenden. In diesem Falle wird eine Hydraulik-Pumpe (55) verwendet, um auf den Hydraulikkolben (54) den zum Anheben des Containers (2) benötigten Druck auf den Hydraulikkolben (54) aufzuwenden.

Die Hubvorrichtung (38) kann auch in anderer Weise am Container (2) angebracht werden. Sie kann beispielsweise um ein Schwenklager (56) verschwenkbar an der Seitenkante (21) befestigt werden. Zum Zwecke der Anhebung des Containers (2) wird die Hubvorrichtung (38) nach außen geschwenkt. Sobald sie nicht mehr benötigt wird, um die Bodenfläche (3) in der Ebene (33) auszurichten, kann die Hubvorrichtung (38) wieder in das Profil des Containser (2) zurückgeschwenkt werden.

Grundsätzlich kann die Hub vorrichtung (38) auch an anderen Teilen des Containers (2) befestigt werden. Voraussetzung ist lediglich, daß der Container (2) soweit angehoben werden kann, daß die Bodenfläche (3) bezüglich der Ebene (33) ausgerichtet werden kann. Im Falle einer verfahrbaren Haubae (26) bietet sich jedoch die Anlenkung der Vorrichtung (38) an der Bodenfläche (3) an.

Darüber hinaus kann der Container (2) auch auf einer Lagerplatte mit seiner Bodenfläche (3) abgestellt werden. In diesem Falle verläuft die Lagerplatte (57) in der Ebene (33).Die Hubvorrichtung (38) wird an der Lagerplatte (57) befestigt. Diese wird im Bereich der Hubvorrichtung (38) so weit angehoben, daß sie nur noch an drei Stellen unterstützt wird und in der Ebene (33) verläuft. (26) über die ausgeschwenkten Eckpfosten (13, 15) in Richtung auf die Bodenfläche (3) verfahren werden, ohne sich die Haube (26) in den Führungen (34, 35) verkantet. Nachdem die Haube (26) wieder fest mit der Bodenfläche (3) verbunden worden ist, kann die Hubvorrichtung (38) entlastet und gegebenenfalls von der Lasche (48) abgenommen werden. Bei einer verschwenkbaren Vorrichtung (38) wird diese in das Profil des Containers (2) zurückgeschwenkt. Sodann wird die Lasche (48) in den Schiebeführungen (51, 52) unter die Bodenfläche (3) zurück verschoben. Nunmehr kann der beladene Container (2) von einem nicht dargestellten Hebezeug aufgenommen und verladen werden.

Eine besonders einfache und damit auch billig Stütze (69) wird an der Bodenfläche (3) eines Containers (2) dadurch befestigt, daß sie in einer sich etwa in lotrechter Richtung erstreckenden Führung (80) mit einem beispielsweise zylindrisch ausgebildeten Führungsstück (81) geführt ist. Die Führung (80) erstreckt sich beispielsweise durch einen die Bodenfläche (3) halternden Querträger (82). Es ist jedoch auch möglich, die Führung (80) unmittelbar an der Bodenfläche (3) zu befestigen.

Am Führungsstück (81) ist eine Auflageplatte (83) befestigt, die in Richtung auf den Boden (1) aus der Führung (80) herausragt. Diese Auflageplatte (83) besitzt einen mit einen großen Radius gekrümmten Auflagebogen (84), mit dem die Auflageplatte (83) auf dem Boden (1) aufliegt. Die Auflageplatte (83) stützt sich mit ihrer dem Auflageboden abgewandten Hinterfläche (85) entweder an dem Querträger (82) oder über ein Anlagestück (86) an der Führung (80) ab.

Quer zur Längsrichtung des Führungsstückes (81) wird dieses von zwei Querlöchern (87, 88) durchdrungen. Diese Querlöcher (87, 88) besitzen einen Querschnitt, der groß genug ist, um einen Befestigungsbolzen (89) aufzunehmen, dessen Querschnitt ausreicht, um den Container (2) abzustützen. Die Querlöcher (87, 88) sind in Längsrichtung des Führungsstückes (81) untereinander angeordnet. Dem unteren der beiden Querlöcher (87, 88) entspricht eine Lage der Auflageplatte (83), in der diese soweit an die Bodenfläche (3) des Containers (2) herangezogen ist, daß sie aus dem Profil des Containers (2) nicht herausragt.

Wenn der Container (2) auf den Auflageboden (84) der Auflageplatte (83) aufgestellt werden soll, wird der Befestigungsbolzen (89) aus dem Querloch (88) herausgezogen. Damit wird das Führungsstück (81) aus seiner Verriegelung mit der Führung (80) gelöst, durch die sich in Höhe des Querloches (88) eine Aufnahmebohrung erstreckt, in der sich der in das Querloch (88) eingeführte Befestigungsbolzen (89) abstützt. Nunmehr kann bei einem beispielsweise durch ein Hebezeug vom Boden (1) abgehobenen Container (2) die Stütze (69) aus der Führung (80) soweit herausgezogen werden, daß der sich durch die Aufnahmebohrung erstreckende Befestigungsbolzen (89) durch das Querloch (87) verläuft und sich in diesem abstützt. In dieser Lage ragt die Auflageplatte (83) mit dem Auflageboden (84) aus dem Profil des Containers (2) nach unten heraus, so daß sich dieser auf dem Auflageboden (84) gegenüber dem Boden (1) abstützen kann.

Nachdem der Container (2) Be- bzw. Entladen worden ist, kann er wieder von einem nicht dargestellten Hebezeug angehoben werden, so daß der Befestigungsbolzen (89) aus dem Querloch (87) herausgezogen werden kann. Nunmehr kann das Führungsstück (81) in die Führung (80) zurückgeschoben und in dieser zurückgeschobenen Lage durch den sich durch das Querloch (88) erstreckenden Befestigungsbolzen (89) gesichert werden.

Die Öffnung des Containers (2) durch verschieben seiner Haube (26) über verklappte Eckpfosten (13, 15) geschieht zweckmäßigerweise mit einem Kurbeltrieb (90), der beispielsweise an der Bodenfläche (3) drehbar gelagert werden kann. Auf diesem Kurbeltrieb (90) ist ein Seilmitnehmer (91) befestigt, über den ein Zugseil (92) so geführt wird, daß das Zugseil (92) sich beim Drehn des Kurbeltriebes (90) in Richtung der Drehung des Kurbeltriebes (90) bewegt. Beispielsweise kann das Zugseil (92) in einer auf dem Kurbeltrieb (90) befestigten Klemmscheibe (93) geführt werden. In dieser Klemmscheibe (93) klemmt sich das Zugseil (12) unter der Wirkung einer Zugfeder (94) fest, über die das Zugseil (92) mit einer Querwand (8) des Containers (2) verbunden ist. Dabei ist die Zugfeder (94) an derjenigen Querwandung (8) der Haube (26) befestigt die bei geöffnetem Container (2) am weitesten von der Bodenfläche (3) entfernt ist. Demgegenüber ist der Kurbeltrieb (90) an einer Stelle der Bodenfläche (3) drehbar gelagert, die bei völlig geöffneter Haube (26) vor einer der Querwandung (8) gegenüberliegenden Querwandung (7) liegt, die die Haube (26) auf ihrer der Bodenfläche (3) zugewandten Seite begrenzt.

Von der Zugfeder (94) erstreckt sich das Zugseil (92) durch die Haube (26) und mündet auf einer der Deckfläche (4) zugewandten Oberseite auf die Klemmscheibe (93) des Kurbeltriebes (90). Diese Klemmscheibe (93) ist fest mit dem Kurbeltrieb (90) verbunden.

An der Klemmscheibe (93) wird das Zugseil (92) um etwa 180 Grad umgelenkt und in Richtung auf die Haube (26) in einem Untertrum zurückgeführt. Dieses Untertrum (95) wird im Bereich der vorderen Querwandung (7) um eine dort vorgesehene Umlenkrolle (96) umgelenkt in Richtung auf die Deckfläche (4) des Containers (2). In diesem Bereich verläuft das Zugseil (92) etwa parallel zu einer die Querwandung (7) begrenzenden Seitenkante (97). An deren der Deckfläche (4) zugewandten oberen Ende (98) ist eine weitere Umlenkrolle (99) vorgesehen, über die das Zugseil (92) in Richtung auf eine Vorderkante (100) umgelenkt wird, die die Haube (26) auf ihrer der Querwandung (8) gegenüberliegenden Seite begrenzt. An dieser Vorderkante (100) ist das Zugseil mit seinem der Zugfeder (94) gegenüberliegenden Ende befestigt.

Soll die in Figur 11 dargestellte von der Bodenfläche (3) abgezogene Haube (26) geschlossen werden, so wird der Kurbeltrieb (90) in rechter Drehrichtung gedreht, so daß auf diese Weise das in die Haube (26) hineinragende Ende des Zugseils (92) verkürtzt und damit die Haube (26) in Richtung auf die Bodenfläche (3) gezogen wird. Dabei nimmt die Vorderkante (100) das an ihr befestigte Ende des Zugseils (92) mit, so daß das Zugseil (92) im Bereich der Vorderkante (100) um so viel länger wird, als es innerhalb der Haube (26) kürzer wird. Auf diese Weise kann die Haube (26) bis an die der Querwandung (8) gegenüberliegende Querwandung (7) gezogen werden, die sich zwischen den mit der Bodenfläche (3) fest verbundenden Eckpfosten (13, 15) erstreckt. An diesen Querwandungen (7) sind Dichtungen vorgesehen, in die die Haube (26) fest hineingezogen wird.

Darüber hinaus kann ein Container (2) auch eine um eine an der Bodenfläche (103) befestigte Schwenkachse (101) verschwenkbare Haube (126) aufweisen. Diese Schwenkachse (101) kann im Bereich mindestens einer der beiden Querwandungen (107, 108) verlaufen, und zwar in einer von den Querwandungen (107, 108) aufgespannten Ebene. Es ist jedoch auch denkbar, daß eine Schwenkachse (180) sich in einer Ebene erstreckt, die von einer der Seitenwandungen (105, 106) aufgespannt wird. In diesem Falle wird die Haube (126) um die sich in Längsachse des Containers erstreckende Achse (180) verschwenkt. Diese Verschwenkung der Haube (126) kann in der Weise erfolgen, daß die gesamte Haube (126) um eine der Schwenkachse (180) entweder nach der einen oder nach der anderen Seite des Containers geschwenkt wird. Jeweils an der der Schwenkachse (180) gegenüberliegenden Seite (181) ist in diesem Falle die Haube (126) mit der Bodenfläche (103) durch einen Verschluß (182) verriegelbar.

Es ist jedoch auch möglich, die Haube (126) in Längsrichtung des Containers in zwei gleiche oder ungleiche größe Haubenteile (183, 184) zu unterteilen. Jedes der beiden Haubenteile (183, 184) ist um eine Schwenkachse (180) verschwenkbar gelagert. Die beiden Haubenteile (183, 184) stoßen entlang einer gemeinsamen Stoßstelle (185) zusammen. Entlang dieser Stoßstelle (185) ist eine Dichtung (186) vorgesehen, die zweckmäßigerweise als eine Labyrinthdichtung ausgestaltet ist. Mit entsprechenden Dichtung ist jedes der Haubenteile (183, 184) auch gegenüber der Bodenfläche (103) abgedichtet.

In ähnlicher Weise kann die Haube (126) auch in ihrer Gesamtheit oder in Form von Haubenteilen (187, 188) um Querachsen (189, 190) verschwenkt werden, von denen je eine in einer von den Querwandungen (107, 108) aufgespannten Ebene verläuft. Auf diese Weise kann entweder die gesamte Haube (126) um eine Schwenkachse (101) oder die beiden Haubenteile (187, 188) um die Querachsen (189, 190) verschwenkt werden. Nach dem Verschwenken ist die Bodenfläche (103) nach allen Seiten hin frei, um beladen werden zu können. Die Haube (126) bzw. die Haubenteile (187, 188) liegenden jeweils auf einem Boden (191) mit ihrere der Drehachse (189, 190) zugewandten Querwandung (107, 108) auf. Dabei wird eine Verschwenkbarkeit der Haube (126) in ihrer Gesamtheit in den Fällen gewählt, in denen der Container innerhalb einer Halle be- bzw. entladen wird, die oberhalb des Containers genügend Raum vorsieht, in dem die verschwenkte Haube (126) Platz findet. Demgegenüber wird die in zwei oder mehrere Haubenteile (187, 188) aufgeteilte Haube (126) gewählt, wenn oberhalb des Containers nicht genügend Raum zum Verschwenken der gesamten Haube (126) zur Verfügung steht.

Falls hinsichtlich des zum Verschwenken der Haube (126) notwendigen Platzes Schwierigkeiten auftreten, kann die Haube (126) auch in mehr als zwei Haubenteile (187, 188) unterteilt werden. Dabei können beispielsweise zwei äußere Haubenteile (192, 193) und ein mittlerer Haubenteil (194) entstehen. Die äußeren Haubenteile (192, 193) werden jeweils um Querachsen (189, 190) in eine ihnen benachbarte Richtung verschwenkt. Der mittlere Haubenteil (194) kann beispielsweise in nicht dargestellten Schienen auf der Bodenfläche (103) in Längsrichtung verschieblich gelagert sein. In diesem Falle wird der mittlere Haubenteil (194) nach dem Verschwenken mindestens eines der äußeren Haubenteile (192, 193) auf der Bodenfläche (103) so verschoben, daß ein innerhalb des Containers gestautes Gut (195) von allen Seiten des Containers und auch von oben gut erreichbar ist. Es ist jedoch auch denkbar, die äußeren Haubenteile (192, 193) um ihnen jeweils zugeordnete Querachsen (189, 190) zu verschwenken. Anschließend kann der mittlere Haubenteil (194) um eine sich in Längsrichtung des Containers erstreckende nicht dargestellte Längsachse von der Bodenfläche (103) weg geschwenkt werden. Nach dem Be- bzw. Entladen des Containers können alle Haubenteile (192, 193, 194) wieder in ihre

Ausgangslage gebracht und entlang der sich gegenseitig gegenüberliegenden Kanten (196, 197) bzw. (189, 199) über Verschlüsse (200) miteinander verbunden werden. Darüber hinaus sind auch wasserdichte Verschlüsse mit entsprechenden Dichtungen jeweils an Unterkanten (201, 202, 203) vorgesehen, mit denen die Haubenteile (192, 193, 194) auf dem Boden (103) aufliegen.

In ähnlicher WEise können auch die sich in Längsrichtung des Containers erstreckenden Haubenteile (183, 184) mit einem nicht dargestellten mittleren Haubenteil in Verbindung stehen, das entweder in Querrichtung des Container verschieblich oder um eine Querachse verschwenkbar gelagert ist. Auch in diesem Falle sind sämtliche Haubenteile entlang ihrer Kanten mit Verriegelungen versehen, an denen sie verriegelt und gegeneinander abgedichtet werden können. Welche dieser Konstruktionen im Einzelfall verwendet werden, hängt stark ab von dem Einsatzzweck, des zu verladenden Gutes (195) und dem Fahrtgebiet des Containers.

Insbesondere bei Haubenteilen (187, 188) die um ihre Querachse (189, 190) verschwenkbar gelagert sind, erweist sich eine Ausbildung der Seitenwandungen (105, 106) als zweckmäßig, bei der diese Seitenwandungen (105, 106) von der Bodenfläche (103) in Richtung auf die Deckfläche (104) leicht konisch in Richtung aufeinander zugeneigt sind. Auf diese Weise können die zu verladenden Güter (195) mit ihren den Seitenwandungen (105, 106) benachbarten äußeren Teilen (204, 205) unmittelbar bis an dem Innenraum (132) zugewandte Innenflächen (206, 207) gestaut werden. Beim Abziehen der Haubenteile (183, 184) vom Gut (195) heben sich die in Richtung auf die Bodenfläche (103) voneinander wegstrebenden Seitenwandungen (105, 106) problemlos von den äußeren Teilen (204, 205) ab, ohne diese zu beschädigen bzw. aus ihrem Stapelverbund (208) zu lösen.

Bei einer Aufteilung der Haube (126) in mehrere Haubenteile (187, 188) bzw. (192, 193, 194) kann auch daran gedacht werden, einzelne Teile der Haube (126) aus ihrem Verbund mit den anderen Teilen zu lösen. Dabei ist es zum Beispiel denkbar, die um eine Schwenkachse (101) verschwenkbare Haube (126) in der WEise aufzuteilen, daß von der gesamten Haube (126) nur die der Querachse (189) gegenüberliegende Querwandung (108) abgetrennt wird, während der übrige Haubenteil (209) um die Schwenkachse (101) verschwenkt wird. Die abgetrennte Querwandung (108) kann entweder fest mit der Bodenfläche (103) verbunden sein, so daß der übrige Haubenteil (209) beim Verschließen des Containers über Dichtungen an diese Querwandung (108) angeschlossen wird. Es ist jedoch auch möglich, die abgetrennte Querwandung (108) in einer Querachse (190) verschwenkbar an der Bodenfläche (103) zu lagern, so daß sie getrennt vom übrigen Haubenteil (209) um die Querachse (190) verschwenkt werden kann. Bei einer entsprechend belastbar ausgebildeten Querwandung (108) kann diese gleichzeitig als eine Rampe zum Befahren der Bodenfläche (103) benutzt werden.

Aber auch andere Teile des Containers können verschwenkbar mit der Bodenfläche (103) verbunden werden, so daß von ihnen gelöste Haubenteile bezüglich ihrer verschwenkt werden können. So ist es beispielsweise denkbar, einen Teil (210, 211) der Seitenwandungen (105, 106) unverschwenkbar mit der Bodenfläche (103) zu verbinden. Lediglich ein obere Teil (212) der Haube (126) kann um Quer- bzw. Längsachsen (213, 214) verschwenkt werden, die in einer beliebig wählbaren Höhe (215) oberhalb der Bodenfläche (103) in Ebenen verlaufen, die von den Seitenwandungen (105, 106) aufgespannt werden. Verläuft beispielsweise die Längsachse (213, 214) in jeweils einer der beiden Seitenwandungen (105, 106) in einer Höhe, die etwa der halben Höhe des Containers entspricht, so können die oberen Teile (212) um jeweils eine Längsachse (213, 214) in eine vom Innenraum (132) abgewandte Richtung verschwenkt werden, so daß nach dem Verschwenken die oberen Teile (212) mit ihren in Längsrichtung verlaufenden Teilwandungen (216, 217) an den mit der Bodenfläche (103) fest verbundenen Teilen (210, 211) auf deren dem Inneraum (132) abgewandten Außenfläche (218, 219) anliegen. Auf diese Weise ist der Container in einer von der Bodenfläche (103) abgewandten Richtung nach oben offen. Je nach der Höhe (215) liegen die verschwenkten oberen Teile (212) nach dem Verschwenken auf dem Boden (191) nicht auf. Dabei kann der obere Teil (212) als ein um die Längsachse (213) verschwenkbarer Bauteil ausgebildet sein. Es ist jedoch auch möglich, durch eine weitere Unterteilung des Teils (212) von diesem Unterteile zu schaffen, von denen jedes ein relativ geringes Gewicht aufweist.

Dabei ist es denkbar, den oberen Teil (212) in der Weise auszubilden, daß seine Trenn- und Abdichtfugen (220) gegenüber dem mit dem Boden (103) fest verbundenen Teil (210, 211) auf einer etwa planparallel zum Boden (103) verlaufenden Ebene angeordnet sind. Es ist jedoch auch möglich, lediglich einige Bestandteile der Haube (126) um einer Schwenkachse (101) verschwenkbar zu lagern, die entweder im Bereich der Bodenfläche (103) oder in einer beliebigen Höhe (215) verlaufen kann. So kann beispielsweise um eine sich durch eine Querwandung (107) in einer vorgegebenen Höhe (215) erstreckende Schwenkachse (101) die gesamte Haube (126) verschwenkbar gelagert sein. In diesem Falle ist mit der Bodenfläche (103) lediglich der ihr zugewandte untere Teil (210) der Querwandung (107) verbunden. Die gesamte übrige Haube (126) verschwenkt um die Schwenkachse (101) und kann mit der Bodenfläche (103) wasserdicht verriegelt werden. Nach dem Verschwenken der Haube (126) liegt der obere Teil (212) unmittelbar am unteren Teil (210) an, so daß die um die Schwenkachse (101) verschwenkte Haube (126) mit ihrer Deckfläche (104) auf dem Boden (191) aufliegt.

Es ist jedoch auch denkbar, um eine an der Bodenfläche (103) befestigte Schwenkachse (101) eine Teilhaube (221) verschwenkbar zu lagern. Die aus einer Querwandung (107), einer mit ihr fest verbundenen Deckfläche (104) sowie einer sowohl mit der Querwandung (107) als auch mit der Deckfläche (104) fest verbundenen Seitenwandung (106) besteht. Demgegenüber ist die der verschwenkbaren Querwandung (107) gegenüberliegende Querwandung (108) sowie die der Seitenwandung (106) gegenüberliegende Seitenwandung (105) fest mit der Bodenfläche (103) verbunden. Nach Abklappen der TEilhaube (221) ist die gesamte Bodenfläche (103) von oben sowie von der der Seitenwandung (106) zugewandten Seite gut beladbar. Nachdem Be- bzw. Entladen des Container wird die Teilhaube (221) in Richtung auf die Bodenfläche (103) verschwenkt. Danach werden alle einander beaufschlagenden Teile des Containers wasserdicht miteinander verbunden. Diese Lösung hat den Vorzug, daß die mit der Bodenfläche (103) fest verbundene Seitenwandung (105) sowie die Querwandung (108) eine hohe Eigenstabilität der nicht verschwenkbaren Containerteile bewirken. Jede andere Aufteilung in fest mit der Bodenfläche (103) verbundene Containerteile und solche, die gegenüber dem Boden (103) verschwenkbar angeordnet sind, ist möglich.

Darüber hinaus ist es auch möglich, mit der Bodenfläche (103) über Hilfsstützen (222, 223) die Deckfläche (104) fest zu verbinden. Gegenüber der Bodenfläche (103) sind entweder die Querwandungen (107, 108) oder die Seitenwandungen (105, 106) oder sowohl die Seitenwandungen (105, 106) als auch die Querwandungen (107, 108) verschwenkbar gelagert. In diesen Fällen können Hebezeuge, beispielsweise Hubstapler über die verschwenkten Seitenwandungen (105, 106) bzw. über die verschwenkten Querwandungen (107, 108) in den Innenraum (132) des Cotainers fahren und diesen beladen. Nach dem Beladen werden die verschwenkten Wandungen (105, 106; 107, 108) in ihre Ausgangslage zurückgeschwenkt und mit der Deckfläche (104) wasserdicht verriegelt. Zu diesem Zwecke sind entsprechende Dichtungen sowohl im Bereich der Deckfläche (104) als auf der Bodenfläche (103) vorgesehen.

Für solche Container, die ausschließlich von oben beispielsweise mit Hilfe eines Kranes beladen werden sollen, ist es möglich, sowohl die Seitenwandungen (105, 106) als auch die Querwandungen (107, 108) fest mit der Bodenfläche (103) zu verbinden. Entweder entlang der der Bodenfläche (103) abge wandten oberen Enden (228, 229) der Seitenwandungen (105, 106) oder der quer dazu verlaufenden Querwandungen (107, 108) ist die Deckfläche (104) an Schwenkachsen (230, 231) verschwenkbar gelagert. Diese Schwenkachsen (230, 231) erstrecken sich in Längsrichtung der oberen Enden (228, 229). Um diese Schwenkachsen (230, 231) ist jeweils ein Teil (232, 233) der Deckfläche (104) verschwenkbar gelagert, so daß die beiden Teile (232, 233) sich zur gesamten Deckfläche (104) ergänzen. Dabei kann die Schwenkachse (230, 231) entweder in Richtung der Seitenwandungen (105, 106) oder in Richtung der Querwandung (107, 108) verlaufen. Im Regelfall werden zwei etwa gleich große Teile (232, 233) sich zu der gesamten Deckfläche (104) ergänzen. Es ist jedoch auch möglich, daß sich zwei ungleich große Teile zur gesamten Deckfläche (104) ergänzen. Schließlich können auch mehr als zwei Teile (232, 233) sich zur gesamten Deckfläche (104) ergänzen. In diesem Falle verschwenken einige Teile (232, 233) um in Längsrichtung des Containers verlaufende Schwenkachsen (230, 231) und andere nicht dargestellte Teile der Deckfläche (104) um Schwenkachsen, die in Richtung der Querwandungen (107, 108) verlaufen. Es ist jedoch auch möglich, die gesamte Deckfläche (104) um eine Schwenkachse (231) verschwenkbar zu lagern.

Zum Zwecke des Verschwenkens können Hilfsmittel, beispielsweise Hebezeuge benutzt werden. Beispielsweise kann das Verschwenken der jeweils verschwenkbaren Teile mit Hilfe eines Krans oder eines Hubstaplers erfolgen. Allerdings ist es auch möglich, die verschwenkbaren Teile mit einem Schwenkantrieb zu versehen. So kann beispielsweise die Schwenkachse jeweils als eine Drehfeder ausgebildet sein, die entweder im völlig geschlossenen Zustand des Containers oder im völlig geöffneten Zustand des Containers vorgespannt ist. Es ist jedoch auch möglich, die Einspannung der Drehfeder so vorzunehmen, daß diese in beiden Endlagen eine gewisse Vorspannung aufweist.

Darüber hinaus kann jedoch die Schwenkachse auch als eine mit einem Getriebe verbundene Welle ausgebildet sein. Dieses Getriebe und ein mit ihm verbundener Antrieb kann unmittelbar mit der Schwenkwelle verbunden sein. Es ist jedoch auch möglich, den Antrieb außerhalb der Schwenkwelle vorzusehen und fest mit dem auf der Schwenkwelle vorgesehenen Getriebe zu koppeln. Dabei ist es zweckmäßig, den Schwenkantrieb auf der Bodenfläche (103) anzuordnen. Er kann beispielsweise aus einem Hydraulikzylinder bestehen, der in Führungen geführt ist, die im wesentlichen parallel zu den Seitenwandungen (105, 106) verlaufen.

Statt der sich aus der Figur 14 ergebenden konischen Anordnung der Seitenwandungen (105, 106) bei einer Verschwenkung der Haube (126) um einer Querachse (189, 190) ist es auch möglich, die Seitenwandungen (105, 106) mit einem Luftkissen (234) auf ihrer dem Innenraum (132) zugewandten Innenwandung (235) zu versehen. Beim Beladen des Containers wird das Gut (195) bis an das aufgeblasene Luftkissen (234) herangestaut. Beim Verschwenken der Haube (126) bzw. ihrer Haubenteile (187, 188) wird die Luft aus dem Luftkissen (234) abgelassen, so daß die Seitenwandungen (105, 106) bezüglich des Gutes (195) bewegt werden kann, ohne daß deswegen das Gut (195) aus seiner Staulage gerissen wird.

Insbesondere bei einer unverschwenkbar mit der Bodenfläche (103) verbundenen Querwandung (108) ist es möglich, innerhalb dieser festen Querwandung (108) eine Tür einzusetzen, die unabhängig vom Verschwenken der Haube (126) geöffnet werden kann. Grundsätzlich kann eine solche Tür auch in einer Querwandung (107, 108) vorgesehen werden, die mit der Haube (126) verschwenkt wird.

Im Falle der Abstützung der Deckfläche (104) mit Hilfe von Hilfsstützen (222, 223) ist es auch möglich, zwei Seitenwandungen (105, 106) über eine Querwandung (107) U-förmig miteinander zu verbinden und gemeinsam um einer Schwenkachse verschwenkbar zu lagern die sich durch eine von der gemeinsamen Querwandung aufgespannten Ebene erstreckt. Auf diese Weise ist es möglich, durch eine Schwenkbewegung die beiden Seitenwandungen (105, 106) und die mit ihr verbundene Querwandung (107) von der Bodenfläche (103) abzuklappen.

Für besondere Verwendungszwecke insbesondere beim Verladen des Containers ist eine Kupplung (236) vorgesehen, in die ein nicht dargestelltes Hebezeug eingreifen kann. Diese Kupplung (236) wird insbesondere von einem auf einem Fahrzeug befestigten Hebezeug ergriffen, so daß der gesamte Container von dem Hebezeug auf das Fahrzeug gehoben werden kann. Die Kupplung (236) ist in eine der Wandungen, beispielsweise eine Querwandung (107) soweit eingelassen, daß sie aus dieser Querwandung nach außen herausragt. Auf diese Weise ist gewährleistet, daß die Kupplung (236) das für einen Normcontainer vorgeschriebene Profil nicht stört.

## Patentansprüche

1. Verfahren zum Ausrichten der eines Behälters zur Aufnahme von Gütern, der sich mit seiner Bodenfläche auf einem nicht ebenen Boden abstützt, dadurch gekennzeichnet, daß die Bodenfläche (3) in einer Ebene (33) ausgerichtet wird.

2. Verfahren nach Anspruch 1, dadurch gekennzeichnet, daß der Behälter an seiner ersten Seitenkante (21) soweit angehoben wird, bis diese mit einer ihr gegenüber liegend verlaufenden zweiten Seitenkante (47) sich durch die Ebene (33) erstreckt.

3. Vorrichtung zum Ausrichten eines Behälters zur Aufnahme von Gütern, der auf einem nicht ebenen Boden steht, dadurch gekennzeichnet, daß der Behälter auf Lagerstellen (41, 42, 43) seiner Bodenfläche (3) gelagert ist, von denen mindestens eine mit minestens zwei anderen in einer Ebene (33) einstellbar angeordnet ist.

4. Vorrichtung nach Anspruch 3, dadurch gekennzeichnet, daß mindestens eine der Lagerstellen (41, 42, 43) auf einer Stütze ruht, die sich gegenüber dem Boden (1) abstützt und eine zwischen dem Boden (1) und der Bodenfläche (3) veränderbare Lage aufweist.

5. Vorrichtung nach Anspruch 3 und 4, dadurch gekennzeichnet, daß die Stütze als eine Hubvorrichtung (38) ausgebildet ist, die einen in Richtung auf den Boden (1) ausfahrbaren Hydraulikkolben (54) aufweist.

6. Vorrichtung nach Anspruch 3 bis 5, dadurch gekennzeichnet, daß die Hubvorrichtung (38) die Bodenfläche (3) an einer Stelle unterstützt, die mit zwei Auflagepunkten (42, 43), auf denen die Bodenfläche (3) auf dem Boden (1) aufliegt und eine Dreipunktlagerung der Bodenfläche (3) in der Ebene (33) bildet.

7. Vorrichtung nach Anspruch 3 und 4, dadurch gekennzeichnet, daß die Stütze ineiner in lotrechter Richtung verlaufenden Führung verschieblich gelagert ist und gegenüber durch einen sie quer durchdringenden Bolzen gelagert ist.

8. Vorrichtung nach Anspruch 3 bis 6, dadurch gekennzeichnet, daß beiden Seitenkanten (21, 47) der Bodenfläche (3), mindestens je eine Hubvorrichtung (38) befestigt ist.

9. Vorrichtung nach Anspruch 3 bis 8, dadurch gekennzeichnet, daß der Container (2) eine dem Boden 81) abgewandte Deckfläche (4) aufweist, die von ihren benachbarten Wandungen (5, 6; 7, 8) lösbare Verbindungen aufweist.

10. Vorrichtung nach Anspruch 9, dadurch gekennzeichnet, daß der Container (2) mindestens eine Seitenwandung (5, 6) aufweist, die mit lösbaren Verbindungen an mindestens einer ihrer benachbarten Wandungen (7, 8) und and einer dem Boden (1) zugewandten Bodenfläche (3) befestigt ist.

11. Vorrichtung nach Anspruch 9 und 10, dadurch gekennzeichnet, daß der Container (2) eine bezüglich seiner Bodenfläche (3) in deren Längsrichtung verschiebliche Haube (26) aufweist, die aus zwei einander planparallel verlaufenden Seitenwandungen (5, 6) einer quer dazu verlaufenden Querwandung (7, 8) und einer die Seitenwandung (5, 6) und die Querwandung (7, 8) miteinander verbindenden Deckfläche (4) besteht.

12. Vorrichtung nach Anspruch 11, dadurch gekennzeichnet, daß zwischen der Haube (26) und der Bodenfläche (3) ein die Haube (26) verschieblicher Antrieb (58) vorgesehen ist.

13. Container mit einer Bodenfläche und einer im wesentlichen planparallel dazu verlaufenden Deckfläche sowie jeweils zwei einander etwa planparallel verlaufenden Seitenwandungen und quer zu diesen verlaufenden Querwandungen, insbesondere nach den Ansprüchen 3 bis 12, dadurch gekennzeichnet, daß auf der Bodenfläche (103) mindestens eine Haube (126) verschwenkbar gelagert ist, die aus mindestens einer Seitenwandung (105, 106), mindestens einer quer dazu verlaufenden Querwandung (107, 108) und mindestens einer die Seitenwandung (105, 106) und die Querwandung (107, 108) miteinander verbindenden Deckfläche (104) besteht.

14. Container nach Anspruch 13, dadurch gekennzeichnet, daß eine Schwenkachse (101) in einer von einer Querwandung (107, 108) aufgespannten Ebene verläuft und die Haube (126) im Bereich der gegenüberliegenden Querwandung (108, 107) mit der Bodenfläche (103) lösbar verriegelt ist.

15. Container nach Anspruch 13 und 14, dadurch gekennzeichnet, daß lösbare Verschlüsse (200) entlang der Seitenwandungen (105, 106) vorgesehen sind.

16. Container nach Anspruch 13 bis 15, dadurch gekennzeichnet, daß die Haube (126) in mindestens zwei Haubenteile (187, 188) unterteilt ist, von denen die den Querwandungen (107, 108) zugeordneten Haubeteile (187, 188) um jeweils eine Querachse (189, 190) verschwenkbar gelagert ist, die in von den Querwandungen (107, 108) aufgespannten Ebenen verlaufen.

17. Container nach Anspruch 16, dadurch gekennzeichnet, daß die Haubenteile (187, 188) im Bereich der Seitenwandungen (105, 106) und der Deckfläche (104) in Stoßkanten aneinander stoßen, an denen sich gegenseitig abdichtend beaufschlagende Dichtungen vorgesehen sind.

18. Container nach Anspruch 14 bis 17, dadurch gekennzeichnet, daß die Schwenkachse (101, 180) als ein mit einem Getriebe verbundene Welle ausgebildet ist und an das Getriebe ein federentlasteten Schwenkantrieb angekoppelt ist.

19. Container nach Anspruch 18, dadurch gekennzeichnet, daß der Schwenkantrieb als ein Hydraulikzylinder ausgebildet ist, der in Führungen geführt ist, die im wesentlichen planparallel zur Seitenwandungen (105, 106) verlaufen.

20. Container nach Anspruch 14 bis 19, dadurch gekennzeichnet, daß mindestens ein Paar einander gegenüber angeordneter Innenflächen (206, 207) eine leichte Neigung aufeinander zu aufweist.

21. Container nach Anspruch 14 bis 20, dadurch gekennzeichnet, daß mindestens ein Paar einander gegenüber angeordneter Flächen (105, 106; 107, 108) auf ihren einander zugewandten Innenflächen (206, 207) Luftkissen (234) aufweisen, an denen sich ein auf der Bodenfläche (103) gestautes Gut (195) abstützt.

22. Container nach Anspruch 14 bis 21, dadurch gekennzeichnet, daß die mit der Schwenkachse (101) verbundene Haube (126) aus zwei Seitenwandungen (105, 106) einer Querwandung (107, 108) und einer Deckfläche (104) besteht und die jeweils andere Querwandung (108, 107) fest mit der Bodenfläche (103) verbunden ist.

23. Container nach Anspruch 13 bis 17, dadurch gekennzeichnet, daß mindestens eine Seitenwandung (105, 106) um ein Schwenkgelenk (224. 225) verschwenkbar gelagert ist und als befahrbare Auffahrrampe ausgebildet ist.

24. Container nach Anspruch 13 bis 23, dadurch gekennzeichnet, daß in mindestens einer der Querwandungen (107, 108) eine ein Hebezeug aufnehmende Kupplung (236) vorgesehen ist, die in einer Einsenkung einer Querwandung (107) versenkt ist.

25. Container nach Anspruch 3 bis 12, dadurch gekennzeichnet, daß die Deckfläche (104) um einer Schwenkachse (230, 231) verschwenkbar gelagert ist.

26. Container nach Anspruch 3 bis 12, dadurch gekennzeichnet, daß auf einer oberhalb der Bodenfläche (103) verlaufenden vorgegebenen Höhe (215) mindestens eine Schwenkachse (101) vorgesehen ist, um die eine Haube (126) verschwenkbar gelagert ist.

27. Container nach Anspruch 26, dadurch gekennzeichnet, daß die Haube (126) aus einer oberhalb der Schwenkachse (213, 214) verlaufenden Teilwandung (216, 217) und mindestens einer Teilwandung von mindestens einer Seitenwandung (105, 106) besteht, die sich oberhalb von fest mit der Bodenfläche (103) verbundenen Teilen (210, 211) der Seitenwandungen (105, 106) erstrecken.

28. Container nach Anspruch 26 und 27, dadurch gekennzeichnet, daß sich die Schwenkachse (213, 214) in einer vorgegebenen Höhe (215) durch mindestens eine der Seitenwandungen (105, 106) erstreckt.
